# EUROPÄISCHE PATENTSCHRIFT

(11) **EP 1 113 967 B1**
(45) Veröffentlichungstag und Bekanntmachung des Hinweises auf die Patenterteilung: **16.10.2002**
(21) Anmeldenummer: 99934447.6
(22) Anmeldetag: 11.08.1999
(51) Int. Cl.: B65D 75/58

(54) **TUBE, VERWENDUNG EINES KUNSTSTOFFBEUTELS UND VERFAHREN ZUM HERSTELLEN EINER TUBE**
TUBE, UTILIZATION OF A PLASTIC BAG AND METHOD FOR THE PRODUCTION OF A TUBE
TUBE, UTILISATION D'UNE POCHE EN PLASTIQUE ET PROCEDE DE PRODUCTION D'UN TUBE

(30) Priorität: 15.09.1998 EP 98810917
(43) Veröffentlichungstag der Anmeldung: 11.07.2001
(73) Patentinhaber: H. Obrist & Co. AG, 4153 Reinach (CH)
(72) Erfinder: LINDENBERGER, Werner, CH-4147 Aesch (CH); HUGGENBERGER, Beat, CH-4105 Biel-Benken (CH)
(74) Vertreter: Hepp, Dieter
(86) Internationale Anmeldenummer: CH9900372
(87) Internationale Veröffentlichungsnummer: WO00015519

(56) Entgegenhaltungen:
- WO-A-92/14658
- WO-A-96/19395
- FR-A- 2 659 600
- GB-A- 2 241 487
- US-A- 4 069 748
- US-A- 5 511 697

## Beschreibung

Die Erfindung bezieht sich auf eine Tube und die Verwendung eines Kunststoffbeutels mit einem Folienmaterial aus Kunststoff, das eine Stirnwand und zwei Seitenwände der Tube bildet.

Wiederverschliessbare Beutel zur Aufnahme von flüssigem oder pastösem Gut werden meist aus Kunststoffmaterial mit sehr dünnen Wandstärken gefertigt. Diese Beutel sind deshalb sehr instabil und flexibel. Sie eignen sich deshalb nicht als Tuben.

Vor allem besteht bei Tuben die Anforderung, dass sie mit der Verschlusskappe nach unten gerichtet aufgestellt werden können. Dabei besteht die Gefahr, dass die Tube umkippt, wenn sich das Folienmaterial unter dem Gewicht des Inhalts der Tube verformt.

Die Aufgabe der Erfindung besteht vor allem darin, eine Tube so auszubilden, dass die vorstehend geschilderte Gefahr eines Umkippens, wenn die Tube wie angegeben auf die Verschlusskappe gestellt wird, verringert ist.

Die Aufgabe wird gemäss den unabhängigen Patentansprüchen gelöst. Vorteilhaft ist das Folienmaterial ein Laminat, das wenigstens eine 60 bis 200 pm dicke innere Siegelschicht aus Polyolefin und eine 10 bis 25 pm dicke Aussenschicht aus Polyester aufweist, wobei die streifenförmigen Seitenrandabschnitte je eine Breite von wenigstens 6,5 % der Gesamtbreite der Seitenwände haben, jedoch in jedem Fall wenigstens 4 mm breit sind.

Die Seitenwände sind längs zwei streifenförmigen Seitenrandabschnitten und längs eines streifenförmigen Endrandabschnittes flächig miteinander verbunden und mit einem im Vergleich zum Folienmaterial steifen Schulterstück versehen, das einen verschliessbaren Auslassstutzen und einen an der Stirnwand befestigten Flansch aufweist.

Vorteilhaft lässt sich so eine einfache Beutel-Konstruktion mit Beutelmaterial auf einfachste Weise so abwandeln, dass eine Tube entsteht.

Das Dokument GB-A-2 241 487, auf das sich die vorliegende Erfindung gemäss den Oberbegriffen der unabhängigen Patentansprüche stützt, beschreibt einen Behälter mit Seitenwänden aus einem Folienmaterial aus Kunststoff, das ein Laminat aus beispielsweise 12 µm dickem Polyester und etwa 100 bis 200 µm dickem Polyolefin sein kann. Mit dem oberen Teil des Behälters ist ein Auslassstutzen verbunden. Der Behälter weist einen breiten und kräftig ausgebildeten Unterteil (Boden) auf, auf dem der Behälter steht. Der Behälter ist nicht dazu bestimmt und auch nicht geeignet, auf seine Verschlusskappe gestellt zu werden. Das Dokument liefert keine Hinweise auf die zur Lösung der Aufgabe der vorliegenden Erfindung erforderlichen Merkmals gemäss den kennzeichnenden Teilen der unabhängigen Patentansprüche.

Das Dokument US-A-5 511 697 beschreibt ebenfalls einen Behälter mit Seitenwänden aus Kunststoff-Folienmaterial, das ein Laminat mit beispielsweise Polyester und Polyolefin sein kann. Mit einer Stirnwand zwischen den Seitenwänden ist ein Auslassstutzen verbunden. Die Seitenwände sind längs zwei relativ breiten Seitenrandabschnitten flächig miteinander verbunden, jedoch sind hier die inneren Begrenzungen der beiden Seitenrandabschnitte nicht nach innen abgewinkelt oder abgebogen.

Ausführungsbeispiele der Erfindung werden nachstehend anhand der Zeichnung näher erläutert. In dieser zeigen:
Fig. 1 eine Seitenansicht einer Beuteltube,
Fig. 2 einen Schnitt nach der Linie 2-2 in Fig. 1 und
Fig. 3 in grösserem Massstab einen Querschnitt durch das Folienmaterial der Beuteltube, etwa im Bereich des Kreises A in Fig. 2.

Die in den Fig. 1 und 2 dargestellte Beuteltube besitzt zwei Seitenwände 11 und 12 und eine Stirnwand 13, die alle von einem Stück Folienmaterial aus Kunststoff gebildet sind. Das Folienmaterial ist vorzugsweise dünn, leicht und flexibel. Es ist erfindungsgemäss vor allem ein Laminat mit einer inneren Siegelschicht 14 (Fig. 3), deren Dicke d1 60 bis 200 pm beträgt, und mit einer Aussenschicht 15, deren Dicke d2 10 bis 25 pm beträgt. Die innere Siegelschicht 14 besteht aus Polyolefin, vorzugsweise Polypropylen, Polyethylen oder einem Mischpolymer. Sie kann auch aus mehreren Lagen unterschiedlicher Polyolefine bestehen. Die Aussenschicht 15 besteht aus Polyester, vorzugsweise Polyethylenterephthalat oder Polyethylennaphthalat oder einem Mischpolymer von z.B. 90% bis 95% PET und 10% bis 5% PEN. Zwischen der inneren Siegelschicht 14 und der Aussenschicht 15 kann zweckmässig eine Barriereschicht 16 angeordnet sein. Die Barriereschicht 16 kann etwa aus Aluminium mit einer Dicke d3 von 7 bis 12 µm oder aus Para-Aramid (insbesondere "Kevlar®") bestehen.

Die beiden Seitenwände 11 und 12 sind längs zwei streifenförmigen Seitenrandabschnitten 17 und 18 und längs eines Endrandabschnittes 19 flächig dicht miteinander verbunden, insbesondere verschweisst. Die Breite B der Seitenwände 11, 12 beträgt beim Ausführungsbeispiel je etwa 100 mm. Die seitenrandabschnitte 17 und 18 haben je eine Breite b, die beim Ausführungsbeispiel etwa 7 %, generell aber etwa 6,5 % bis 10 % der Breite B der Seitenwände 11, 12 beträgt. Bei kleineren Tuben beträgt die Breite b wenigstens 4 mm. Die Breite b der Schweissnähte beider Seitenrandabschnitte 17, 18 gewährleistet dabei optimal eine wesentliche Versteifung des Tubenkörpers.

An der Stirnwand 13 ist ein Schulterstück befestigt, das eine verschliessbare Oeffnung in der Form eines Auslassstutzens 20 besitzt. Der Auslassstutzen 20 ist mit einer Schraubkappe 21 verschlossen dargestellt. Von dem Auslassstutzen 20 geht ein Flansch 22 aus, der innen an der Stirnwand 13 anliegt und daran dicht abschliessend befestigt ist, vorzugsweise festgeschweisst. Der Flansch 22 weist bei den Rändern der Stirnwand 13 zwei abgewinkelte, parallel zu den Seitenwänden 11 und 12 verlaufende und an den mittleren Bereichen der Seitenwände anliegende Laschen 23 und 24 auf. Die Laschen 23 und 24 versteifen die der Stirnwand 13 benachbarten mittleren Bereiche der Seitenwände 11 und 12. Gleichzeitig schützen sie das Folienmaterial gegen Verdrehung und/oder Verletzung, wenn die Tube für das Abschrauben oder Aufschrauben der Verschlusskappe 21 mit einer Hand in den genannten Bereichen der Seitenwände 11, 12 gehalten wird. Das Schulterstück kann im übrigen verschiedene Formen haben, und es könnte auch aussen auf der Stirnwand 13 angebracht sein. Das Schulterstück 20, 22, 23, 24 ist im Vergleich zum Folienmaterial der Seitenwände 11, 12 und der Stirnwand 13 relativ steif.

In Verbindung mit der Versteifung durch die Seitenrandabschnitte 17 und 18 wird dadurch ein für alle praktischen Belange ausreichend steifer Tubenkörper geschaffen. Eine zusätzliche Erhöhung der Stabilität der Tube gegen seitliches Kippen ergibt sich im dargestellten Ausführungsbeispiel dadurch, dass die einander zugekehrten inneren Begrenzungen der beiden Seitenrandabschnitte 17 und 18 im Bereich der Stirnwand 13 wie bei 25 und 26 gezeigt nach innen - aufeinander zu - abgewinkelt sind.
Gleichzeitig sind dadurch die Schulterecken - zwischen den Teilen 25, 26 und der Stirnwand 13 - weniger tief, und das Volumen der darin beim Füllen der Tube allenfalls eingeschlossenen Luft ist kleiner. Ferner steht auch ein grösserer Teil der axialen Länge des Auslassstutzens 19 über die Schulterecken hinaus nach unten vor. Statt wie dargestellt abgewinkelt könnten die inneren Begrenzungen der Seitenrandabschnitte 17, 18 auch entsprechend abgebogen sein.

Im Ablauf der Herstellung und des Füllens, werden zunächst die beiden Seitenwände 11 und 12 längs der Seitenrandabschnitte 17 und 18 miteinander verschweisst und es wird das Schulterstück mit Auslassstutzen 20 und Schraubkappe 21 befestigt. Sodann kann der Tubenkörper von einem dem Auslassstutzen 20 gegenüberliegenden Ende her gefüllt werden. Daraufhin wird der Endrandabschnitt 19 verschweisst, sodass die Tube geschlossen ist.

Die Handhabung der Tube wird durch die mittels der breiten Seitenrandabschnitte 17 und 18 erreichte Versteifung des Tubenkörpers wesentlich erleichtert.

## Patentansprüche

1. Tube mit einem Folienmaterial aus Kunststoff, das eine Stirnwand (13) und zwei. Seitenwände (11, 12) der Tube bildet, wobei die Seitenwände (11, 12) längs zwei streifenförmigen Seitenrandabschnitten (17, 18) und längs eines streifenförmigen Endrandabschnittes (19) flächig miteinander verbunden sind, und mit einem Schulterstück (20, 22, 23, 24), das einen mit einer verschlusskappe (21) verschliessbaren Auslassstutzen (20) und einen an der Stirnwand (13) befestigten Flansch (22) aufweist, wobei das Folienmaterial (11, 12, 13) ein Laminat ist, das wenigstens eine 60 bis 200 µm dicke innere Siegelschicht (14), vorzugsweise aus Polyolefin, und eine 10 bis 25 µm dicke Aussenschicht (15), vorzugsweise aus Polyester, aufweist, und wobei die einander zugekehrten inneren Begrenzungen der beiden Seitenrandabschnitte (17, 18) im Bereich der Stirnwand (13) nach innen - aufeinander zu - abgewinkelt oder abgebogen sind, **dadurch gekennzeichnet, dass** das Schulterstück (20, 22, 23, 24) im Vergleich zum Folienmaterial (11, 12, 13) steif ist und eine solche Steifigkeit aufweist, dass die Gefahr eines Umkippens, wenn die Tube auf ihre Verschlusskappe (21) gestellt wird, verringert ist, und dass die streifenförmigen Seitenrandabschnitte (17, 18) je eine Breite (b) haben, die wenigstens gleich 6,5 % der Gesamtbreite (B) der Seitenwände (11, 12) ist, jedenfalls aber wenigstens 4 mm beträgt.

2. Tube nach Anspruch 1, **dadurch gekennzeichnet, dass** der Flansch (22) des Schulterstücks (20, 22, 23, 24) bei den Rändern der Stirnwand (13) zwei abgewinkelte, an den mittleren Bereichen der Seitenwände (11, 12) anliegende Laschen (23, 24) aufweist.

3. Tube nach Anspruch 1 oder 2, **dadurch gekennzeichnet, dass** die innere Siegelschicht (14) aus Polypropylen und/oder Polyethylen besteht.

4. Tube nach einem der Ansprüche 1 bis 3, **dadurch gekennzeichnet, dass** die Aussenschicht (15) aus Polyethylenterephthalat und/oder aus Polyethylennaphthalat besteht.

5. Tube nach einem der Ansprüche 1 bis 4, **dadurch gekennzeichnet, dass** zwischen der inneren Siegelschicht (14) und der Aussenschicht (15) eine Barriereschicht (16) angeordnet ist.

6. Tube nach Anspruch 5, **dadurch gekennzeichnet, dass** die Barriereschicht (16) aus Aluminium mit einer Dicke von 7 bis 12 µm besteht.

7. Tube nach Anspruch 5, **dadurch gekennzeichnet, dass** die Barriereschicht (16) aus Para-Aramid besteht.

8. Verwandung eines Kunststoff-Beutels mit einem Folienmaterial aus Kunststoff, das eine Stirnwand (13) und zwei Seitenwände (11, 12) bildet, wobei die Seitenwände (11, 12) längs zwei streifenförmigen Seitenrandabschnitten (17, 18) und längs eines streifenförmigen Endrandabschnittes (19) flächig miteinander verbunden sind, und mit einem Schulterstück (20, 22, 23, 24), das einen mit einer verschlusskappe (21) verschliessbaren Auslassstutzen (20) und einen an der Stirnwand (13) befestigten Flansch (22) aufweist, wobei das Folienmaterial (11, 12, 13) ein Laminat ist, das wenigstens eine 60 bis 200 µm dicke innere Siegelschicht (14), vorzugsweise aus Polyolefin, und eine 10 bis 25 µm dicke Aussenschicht (15), vorzugsweise aus Polyester, aufweist, und wobei die einander zugekehrten inneren Begrenzungen der beiden Seitenrandabschnitte (17, 18) im Bereich der Stirnwand (13) nach innen - aufeinander zu - abgewinkelt oder abgebogen sind, als Tube, wobei der Kunststoff-Beutel **dadurch gekennzeichnet ist, dass** das Schulterstück (20, 22, 23, 24) im Vergleich zum Folienmaterial (11, 12, 13) steif ist und eine solche Steifigkeit aufweiet, dass die Gefahr eines Umkippens, wenn die Tube auf ihre Verschlusskappe (21) gestellt wird, verringert ist, und dass die streifenförmigen Seitenrandabschnitte (17, 18) je eine Breite (b) von wenigstens 6,5 % der Gesamtbreite (B) der Seitenwände (11, 12), jedenfalls aber von wenigstens 4 mm, haben,

9. Verfahren zum Herstellen einer Tube aus einem Folienmaterial aus Kunststoff, das eine Stirnwand (13) und zwei Seitenwände (11, 12) der Tube bildet, wobei die Seitenwände (11, 12) längs zwei streifenförmigen Seitenrandabschnitten (17, 18) flächig miteinander verbunden werden und wobei ein Schulterstück (20, 22, 23, 24) mit einem mit einer Verschlusskappe (21) verschlossenen Auslassstutzen (20) mit der Stirnwand (13) verbunden wird, wobei das Folienmaterial (11, 12, 13) ein Laminat ist, das wenigstens eine 60 bis 200 µm dicke innere Siegelschicht (14), vorzugsweise aus Polyolefin, und eine 10 bis 25 µm dicke Aussenschicht (15), vorzugsweise aus Polyester, aufweist, **dadurch gekennzeichnet, dass** das verwendete Schulterstück (20, 22, 23, 24) im Vergleich zum Folienmaterial (11, 12, 13) steif ist und eine solche Steifigkeit aufweist, dass die Gefahr eines Umkippens, wenn die Tube auf ihre Verschlusskappe (21) gestellt wird, verringert ist, und dass die streifenförmigen Seitenrandabschnitte (17, 18) in je einer Breite (b) von wenigstens 6,5 % der Gesamtbreite (B) der Seitenwände (11, 12), jedenfalls aber von wenigstens 4 mm, in der Weise miteinander verschweisst werden, dass die einander zugekehrten inneren Begrenzungen der beiden Seitenrandabschnitte (17, 18) im Bereich der Stirnwand (13) nach innen - aufeinander zu - abgewinkelt oder abgebogen sind, dass sodann die Tube von ihrer der Stirnwand (13) gegenüberliegenden Seite her gefüllt und sodann längs eines streifenförmigen Endrandabschnitts (19) verschlossen, vorzugsweise verschweisst wird.

## Claims

1. Tube with a foil material of synthetic which forms a frontal wall (13) and two side walls (11, 12) of the tube, wherein the side walls (11, 12) are connected to one another in a planar manner along two strip-shaped side edge sections (17, 18) and along a strip-shaped end edge section (19), and with a shoulder piece (20, 22, 23, 24) which has an outlet nozzle (20) which can be sealed with a sealing cap (21) and a flange (22) fastened to the frontal wall (13), wherein the foil material (11, 12, 13) is a laminate which has at least an inner seal layer (14) 60 to 200 µm thick, preferably of polyolefine, and an outer layer (15) 10 to 25 µm thick, preferably of polyester, and wherein the inner delimitations, facing one another, of the two side edge sections (17, 18) are angled or bent inwards - towards one another - in the area of the frontal wall (13), **characterised in that**
the shoulder piece (20, 22, 23, 24) is rigid in comparison to the foil material (11, 12, 13), and is of such a stiffness that the risk of tipping over when the tube is stood on its sealing cap (21) is reduced, and that the strip-shaped side edge sections (17, 18) each have a width (b) which is at least equal to 6.5% of the overall width (B) of the side walls (11, 12), but at any rate is at least 4 mm.

2. Tube in accordance with claim 1, **characterised in that** at the edges of the frontal wall (13), the flange (22) of the (20, 22, 23, 24) has two angled brackets (23, 24) which rest against the middle areas of the side walls (11, 12).

3. Tube in accordance with claim 1 or 2, **characterised in that** the inner seal layer (14) comprises polypropylene and/or polyethylene.

4. Tube in accordance with one of the claims 1 to 3, **characterised in that** the outer layer (15) comprises polyethylene terephthalate and/or polyethylene naphthalate.

5. Tube in accordance with one of the claims 1 to 4, **characterised in that** a barrier layer (16) is arranged between the inner seal layer (14) and the outer layer (15).

6. Tube in accordance with claim 5, **characterised in that** the barrier layer (16) comprises aluminium of a thickness of 7 to 12 µm.

7. Tube in accordance with claim 6, **characterised in that** the barrier layer (16) comprises para-aramide.

8. Use of a synthetic bag with a foil material of synthetic which forms a frontal wall (13) and two side walls (11, 12) of the tube, wherein the side walls (11, 12) are connected to one another in a planar manner along two strip-shaped side edge sections (17, 18) and along a strip-shaped end edge section (19), and with a shoulder piece (20, 22, 23, 24) which has an outlet nozzle (20) that can be sealed with a sealing cap (21) and a flange (22) fastened to the frontal wall (13), wherein the foil material (11, 12, 13) is a laminate which has at least an inner seal layer (14) 60 to 200 µm thick, preferably of polyolefine, and an outer layer (15) 10 to 25 µm thick, preferably of polyester, and wherein the inner delimitations, facing one another, of the two side edge sections (17, 18) are angled or bent inwards - towards one another - in the area of the frontal wall (13), as a tube,
wherein the synthetic bag is **characterised in that** the shoulder piece (20, 22, 23, 24) is rigid in comparison to the foil material (11, 12, 13), and is of such a stiffness that the risk of tipping over when the tube is stood on its sealing cap (21) is reduced, and that the strip-shaped side edge sections (17, 18) each have a width (b) of at least 6.5% of the overall width (B) of the side walls (11, 12), but at any rate at least 4 mm.

9. Method for producing a tube of a foil material of synthetic which forms a frontal wall (13) and two side walls (11, 12) of the tube, wherein the side walls (11, 12) are connected to one another in a planar manner along two strip-shaped side edge sections (17, 18), and wherein a shoulder piece (20, 22, 23, 24) with an outlet nozzle (20) sealed with a sealing cap (21) is connected to the frontal wall (13), wherein the foil material (11, 12, 13) is a laminate which has at least an inner seal layer (14) 60 to 200 µm thick, preferably of polyolefine, and an outer layer (15) 10 to 25 µm thick, preferably of polyester, **characterised in that**
the shoulder piece (20, 22, 23, 24) that is used is rigid in comparison to the foil material (11, 12, 13), and is of such a stiffness that the risk of tipping over when the tube is stood on its sealing cap (21) is reduced, and that the strip-shaped side edge sections (17, 18), each having a width (b) of at least 6.5% of the overall width (B) of the side walls (11, 12), but at any rate at least 4 mm, are welded to one another in such a way that the inner delimitations, facing one another, of the two side edge sections (17, 18) are angled or bent inwards - towards one another - in the area of the frontal wall (13), so that the tube can then be filled from its side opposite the frontal wall (13), and is then sealed along a strip-shaped end edge section (19), preferably by welding.

## Revendications

1. Tube composé d'un matériau en feuille en matière plastique qui définit une paroi frontale (13) et deux parois latérales (11, 12) du tube, les parois latérales (11, 12) étant reliées à plat le long de deux sections de bord latérales en forme de bandes (17, 18) et le long d'une section de bord d'extrémité en forme de bande (19), et d'un élément à épaulement (20, 22, 23, 24) qui comporte une tubulure d'écoulement (20) apte à être obturée à l'aide d'un couvercle (21) et une collerette (22) fixée à la paroi frontale (13), le matériau en feuille (11, 12, 13) étant un stratifié qui présente au moins une couche de scellage intérieure (14) de 60 à 200 µm d'épaisseur, de préférence en polyoléfine, et une couche extérieure (15) de 10 à 25 µm d'épaisseur, de préférence en polyester, et les délimitations intérieures tournées l'une vers l'autre des deux sections de bord latérales (17, 18) étant coudées ou courbées vers l'intérieur - l'une vers l'autre - dans la zone de la paroi frontale (13),
**caractérisé en ce que** l'élément à épaulement (20, 22, 23, 24) est rigide par rapport au matériau en feuille (11, 12, 13) et présente une rigidité telle que le risque de renversement du tube lorsque celui-ci est posé sur son couvercle (21) est réduit, et **en ce que** les sections de bord latérales en forme de bandes (17, 18) ont chacune une largeur (b) qui est égale à au moins 6,5 % de la largeur totale (B) des parois latérales (11, 12), mais en tout cas à au moins 4 mm.

2. Tube selon la revendication 1, **caractérisé en ce que** la collerette (22) de l'élément à épaulement (20, 22, 23, 24) présente sur les bords de la paroi frontale (13) deux pattes coudées (23, 24) qui sont appliquées contre les zones centrales des parois latérales (11, 12).

3. Tube selon la revendication 1 ou 2, **caractérisé en ce que** la couche de scellage intérieure (14) se compose de polypropylène et/ou de polyéthylène.

4. Tube selon l'une des revendications 1 à 3, **caractérisé en ce que** la couche extérieure (15) se compose de polyéthylène téréphtalate et/ou de polyéthylène naphtalate.

5. Tube selon l'une des revendications 1 à 4, **caractérisé en ce qu'**une couche barrière (16) est disposée entre la couche de scellage intérieure (14) et la couche extérieure (15).

6. Tube selon la revendication 5, **caractérisé en ce que** la couche barrière (16) se compose d'aluminium d'une épaisseur de 7 à 12 µm.

7. Tube selon la revendication 5, **caractérisé en ce que** la couche barrière (16) se compose de para-amide.

8. Utilisation, comme tube, d'un sachet en matière plastique composé d'un matériau en feuille en matière plastique qui définit une paroi frontale (13) et deux parois latérales (11, 12), les parois latérales (11, 12) étant reliées à plat le long de deux sections de bord latérales en forme de bandes (17, 18) et le long d'une section de bord d'extrémité en forme de bande (19), et d'un élément à épaulement (20, 22, 23, 24) qui comporte une tubulure d'écoulement (20) apte à être obturée à l'aide d'un couvercle (21) et une collerette (22) fixée à la paroi frontale (13), le matériau en feuille (11, 12, 13) étant un stratifié qui présente au moins une couche de scellage intérieure (14) de 60 à 200 µm d'épaisseur, de préférence en polyoléfine, et une couche extérieure (15) de 10 à 25 µm d'épaisseur, de préférence en polyester, et les délimitations intérieures tournées l'une vers l'autre des deux sections de bord latérales (17, 18) étant coudées ou courbées vers l'intérieur - l'une vers l'autre - dans la zone de la paroi frontale (13), étant précisé que le sachet en matière plastique est **caractérisé en ce que** l'élément à épaulement (20, 22, 23, 24) est rigide par rapport au matériau en feuille (11, 12, 13) et présente une rigidité telle que le risque de renversement du tube lorsque celui-ci est posé sur son couvercle (21) est réduit, et **en ce que** les sections de bord latérales en forme de bandes (17, 18) ont chacune une largeur (b) d'au moins 6,5 % de la largeur totale (B) des parois latérales (11, 12), mais en tout cas d'au moins 4 mm.

9. Procédé pour fabriquer un tube à partir d'un matériau en feuille en matière plastique qui définit une paroi frontale (13) et deux parois latérales (11, 12) du tube, les parois latérales (11, 12) étant reliées à plat le long de deux sections de bord latérales en forme de bandes (17, 18), et un élément à épaulement (20, 22, 23, 24) qui comporte une tubulure d'écoulement (20) obturée à l'aide d'un couvercle (21) étant relié à la paroi frontale (13), et le matériau en feuille (11, 12, 13) étant un stratifié qui présente au moins une couche de scellage intérieure (14) de 60 à 200 µm d'épaisseur, de préférence en polyoléfine, et une couche extérieure (15) de 10 à 25 µm d'épaisseur, de préférence en polyester,
**caractérisé en ce que** l'élément à épaulement (20, 22, 23, 24) utilisé est rigide par rapport au matériau en feuille (11; 12, 13) et présente une rigidité telle que le risque de renversement du tube lorsque celui-ci est posé sur son couvercle (21) est réduit, **en ce que** les sections de bord latérales en forme de bandes (17, 18) sont soudées ensemble sur une largeur (b) d'au moins 6,5 % de la largeur totale (B) des parois latérales (11, 12), mais en tout cas d'au moins 4 mm, de telle sorte que les délimitations intérieures tournées l'une vers l'autre des deux sections de bord latérales (17, 18) soient coudées ou courbées vers l'intérieur - l'une vers l'autre - dans la zone de la paroi frontale (13), et **en ce que** le tube est ensuite rempli par son côté opposé à la paroi frontale (13) puis est obturé, de préférence soudé, le long d'une section de bord d'extrémité en forme de bande (19).
